# FASCICULE DE BREVET EUROPEEN

(11) **EP 0 879 179 B1**
(45) Date de publication et mention de la délivrance du brevet: **03.01.2001**
(21) Numéro de dépôt: 96937384.4
(22) Date de dépôt: 31.10.1996
(51) Int. Cl.: B65D 39/12, B65D 51/16

(54) **BOUCHON POUR UNE BOUTEILLE CONTENANT UN LIQUIDE EFFERVESCENT**
VERSCHLUSS FÜR EINE FLASCHE MIT EINER GASHALTIGEN FLÜSSIGKEIT
CORK FOR CLOSING A BOTTLE CONTAINING A EFFERVESCENT LIQUID

(30) Priorité: 29.01.1996 FR 9601245
(43) Date de publication de la demande: 25.11.1998
(73) Titulaire: CHAMP'INNOV, 51100 Reims (FR)
(72) Inventeur: Pitoux, Jacques, 44000 Nantes (FR)
(74) Mandataire: Le Brusque, Maurice
(86) Numéro de dépôt international: FR9601724
(87) Numéro de publication internationale: WO9728055

(56) Documents cités:
- DE-B- 1 157 101
- FR-A- 659 495
- FR-A- 694 461
- US-A- 3 693 831
- US-A- 4 401 226
- US-A- 5 109 997

## Description

La présente invention concerne un dispositif formant bouchon pour une bouteille qui contient un liquide effervescent tel que du champagne ; elle concerne également le procédé de mise en oeuvre de ce dispositif pour le bouchage et le débouchage de la bouteille.

D'une façon traditionnelle, les bouteilles qui contiennent un liquide effervescent tel que du champagne, et plus généralement des liquides gazeux, sont obturées par des bouchons en liège ou en matière plastique. Ces bouchons sont constitués d'une tête qui vient prendre appui sur le goulot de la bouteille et cette tête est prolongée par un corps de forme générale cylindrique ou légèrement tronconique qui est intégré dans ledit goulot. Ces bouchons sont généralement verrouillés sur le goulot par un muselet métallique assorti d'une capsule également métallique.
Avant la consommation, le muselet métallique évite le débouchage intempestif des bouteilles du fait de la présence des gaz internes sous pression. Pour permettre la consommation, on enlève manuellement ce muselet métallique et les gaz sous pression participent directement au débouchage en favorisant l'éjection du bouchon.

Cette opération de débouchage nécessite bien souvent un effort important à l'utilisateur pour initier l'ouverture. Un autre inconvénient réside dans le fait que lors de l'ouverture, il arrive que les liquides sous pression jaillissent de manière incontrôlée, entraînant ainsi une perte de produit pouvant parfois aller jusqu'au tiers du volume de la bouteille.
En outre, l'éjection intempestive du bouchon peut constituer un danger pour les matériels ou les personnes qui sont situées dans l'environnement immédiat de la bouteille.

En marge de ces moyens d'ouverture traditionnels, le document FR-A-659 495 décrit un bouchon muni de moyens de sécurité en forme de clapet axial, permettant l'évacuation commandée ou automatique d'une partie ou de la totalité des gaz contenus dans la bouteille, dans le cas où la pression interne atteint une valeur anormale voire dangereuse.
L'objet de ce document concerne simplement un système de sécurité visant à éviter la présence d'une pression trop importante dans la bouteille. Au moment du débouchage, on retrouve les mêmes problèmes que ceux évoqués ci-dessus, ou bien l'extraction du bouchon s'avère difficile si la totalité des gaz a été évacuée.

On connaît encore par le document DE-B-1 157 101 un dispositif d'obturation constitué d'un bouchon associé à un piston axial muni d'une tête de manoeuvre et d'une extrémité épaissie. Le piston peut être placé, soit dans une position inactive conférant au corps de bouchon un petit diamètre pour faciliter son positionnement et son enlèvement du goulot, soit dans une position active de fermeture, dans laquelle le corps de bouchon a un diamètre plus important, de manière à assurer une fermeture étanche de la bouteille.
Ce genre de bouchon ne peut pas convenir pour assurer une parfaite sécurité d'ouverture dans le cadre de bouteilles contenant un liquide effervescent.

La présente invention propose un dispositif en forme de bouchon permettant de faciliter et de sécuriser l'ouverture des bouteilles contenant un liquide effervescent tel que du champagne.
Ce dispositif comprend un bouchon en liège constitué d'une tête qui est destinée à venir prendre appui sur le goulot de la bouteille, laquelle tête est prolongée par un corps de forme générale cylindrique ou légèrement tronconique destiné à être intégré dans ledit goulot, et lequel bouchon comporte des moyens aptes à permettre l'évacuation des gaz qui sont comprimés au-dessus du liquide conditionné. Conformément à l'invention, ce dispositif comporte des moyens qui permettent de faire varier le diamètre du corps de bouchon, sur au moins une partie de sa hauteur, pour lui faire prendre soit une position inactive dans laquelle ledit corps de bouchon a un petit diamètre permettant de faciliter son positionnement sur le goulot de la bouteille et permettant de faciliter son enlèvement dudit goulot après évacuation des gaz comprimés au-dessus du liquide conditionné, soit une position active dans laquelle ledit corps de bouchon a un diamètre plus important assurant un bouchage hermétique de la bouteille.

Le corps de bouchon est grossi lors de la phase d'embouteillage et il est dégrossi par l'utilisateur, pour faciliter le débouchage. D'autre part, l'utilisateur assure lui-même l'évacuation des gaz qui sont comprimés au-dessus du liquide conditionné avant la séparation du bouchon avec le goulot de la bouteille.

Toujours selon l'invention, les moyens qui permettent de faire varier le diamètre du corps de bouchon sont constitués d'un dispositif interne intégré dans un logement aménagé dans ledit corps de bouchon. Ce dispositif est adapté pour occuper - une position inactive dans laquelle le diamètre du corps de bouchon est inférieur au diamètre intérieur du goulot et - une position active dans laquelle le diamètre du corps de bouchon est grossi pour obtenir une obturation hermétique dans le goulot de la bouteille. Ce dispositif interne est adapté pour permettre l'application d'une pression régulière sur au moins une ligne circulaire de la face interne du logement de réception.

Les moyens qui permettent de faire varier le diamètre du corps de bouchon consistent, selon un premier mode de réalisation, en une vessie munie de moyens de gonflage et de dégonflage, de préférence en forme de soupape(s).
Une soupape unique peut être utilisée à la fois pour le gonflage et le dégonflage de la vessie; on peut également utiliser une première soupape pour le gonflage et une seconde soupape pour le dégonflage. La soupape de gonflage est actionnée lors de l'obturation de la bouteille. La soupape de dégonflage est munie de moyens d'actionnement qui sont disposés au niveau de la tête de bouchon et qui sont destinés à être manipulés par l'utilisateur, lors du débouchage de la bouteille.

Selon une autre forme de réalisation, les moyens qui permettent de faire varier le diamètre du corps de bouchon consistent en un dispositif en forme de coin dont le déplacement longitudinal assure l'écartement ou le resserrement d'ailettes qui sont réparties sur la périphérie du logement de réception.

Selon une troisième forme de réalisation, ces moyens adaptés pour modifier le diamètre du corps de bouchon consistent en un dispositif élastiquement déformable, actionné par un piston.
Dans ce cadre et selon une caractéristique préférée, on prévoit au moins un plot élastique en forme de cylindre, enfilé sur un axe muni d'une embase de retenue. Ce ou ces plots cylindriques sont soumis à l'action d'un piston qui coulisse sur ledit axe et qui est muni d'un verrou amovible de blocage en position active de compression dudit ou desdits plots. Ce verrou est disposé au niveau de la tête de bouchon pour pouvoir être désactivé par l'utilisateur.

Dans une forme de réalisation préférée, deux plots cylindriques sont enfilés sur l'axe support, séparés par une entretoise.

Selon un premier mode de réalisation, les moyens qui permettent l'évacuation des gaz comprimés au-dessus du liquide conditionné sont constitués d'une canalisation aménagée dans le bouchon. Cette canalisation fait la liaison entre le volume intérieur de la bouteille et l'extérieur ; elle comporte des moyens d'obturation amovibles, du genre soupape(s), munis de moyens d'actionnement disposés au niveau de la tête de bouchon.

Selon un autre mode de réalisation, ces moyens de dégazage sont constitués d'une canalisation qui est aménagée dans le bouchon et qui fait la liaison entre le volume intérieur de la bouteille et l'extérieur, laquelle canalisation débouche, dans le volume intérieur de la bouteille, au niveau ou au-dessus des moyens qui permettent de faire varier le diamètre du corps de bouchon.
Dans ce cas, l'évacuation des gaz internes s'effectue lorsque l'utilisateur effectue l'opération de diminution du diamètre du corps de bouchon.

Le dispositif de bouchage conforme à la présente invention comprend de préférence un muselet métallique pour verrouiller le bouchon sur le goulot de la bouteille, lequel muselet permet de réaliser l'opération de dégazage sans risque de voir le bouchon sauter.

L'invention concerne encore le procédé de bouchage et de débouchage d'une bouteille utilisant le bouchon qui vient d'être décrit. Ce procédé consiste, pour le bouchage :
a) à placer le bouchon sur le goulot de la bouteille, après conditionnement du liquide,
b) à mettre en oeuvre les moyens qui permettent de faire varier le diamètre du corps de bouchon, pour augmenter ce diamètre en vue d'obturer hermétiquement ladite bouteille,
c) à placer éventuellement le muselet métallique,
et pour le débouchage :
d) à mettre en oeuvre les moyens qui permettent de faire varier le diamètre du corps de bouchon pour diminuer ce diamètre,
e) à évacuer les gaz comprimés au-dessus du liquide conditionné, cette opération pouvant être réalisée avant, pendant ou après l'opération d),
f) à enlever le cas échéant le muselet métallique, avant d'ôter librement le bouchon.

Mais l'invention sera encore illustrée, sans être aucunement limitée, par la description suivante de différents modes de réalisation, donnés uniquement à titre d'exemples et représentés sur les dessins annexés dans lesquels :
- la figure 1 est une vue schématique d'un premier mode de réalisation possible du bouchon conforme à la présente invention, en coupe longitudinale ;
- la figure 2 montre la partie en liège du bouchon de la figure 1, en deux tronçons ;
- la figure 3 est une vue schématique qui montre de façon isolée le mécanisme interne qui permet de faire varier le diamètre du corps de bouchon et qui permet l'évacuation vers l'extérieur des gaz qui sont comprimés au-dessus du liquide conditionné ;
- la figure 4 illustre en plusieurs étapes le mode d'utilisation du dispositif conforme à l'invention ;
- la figure 5 représente, en coupe longitudinale et de façon schématique, un second mode de réalisation possible du bouchon conforme à l'invention ;
- la figure 6 représente, toujours en coupe longitudinale, un troisième mode de réalisation possible, avant obturation hermétique ;
- la figure 7 est une vue du mode de réalisation de la figure 6, en position d'obturation hermétique ;
- la figure 8 est une vue schématique qui illustre les moyens de mise en place du bouchon selon le mode de réalisation des figures 6 et 7.

Les différents modes de réalisation illustrés sur les figures concernent un bouchon pour bouteille de champagne, dont la structure générale est réalisée en liège et qui est destiné à être verrouillé sur le goulot de la bouteille par un muselet métallique avec une capsule ou une coiffe supérieure. D'autres réalisations dérivées peuvent être envisagées ; par exemple, le muselet et la coiffe métallique peuvent, dans certains cas, ne pas être nécessaires.

Le mode de réalisation qui est illustré sur les figures 1 à 3 est constitué d'un bouchon en liège 1 avec une tête cylindrique 2 prolongée par un corps cylindrique 3 de plus petit diamètre. La tête 2 a un diamètre qui est supérieur à celui du goulot 4 de la bouteille alors que le diamètre du corps 3 est légèrement inférieur à celui dudit goulot 4. La partie supérieure du bouchon est réalisée en liège aggloméré ; la base du corps cylindrique 3 est constituée de deux ou trois rondelles superposées en liège naturel.

Comme on peut le voir sur la figure 2, la tête de bouchon 2 est coupée transversalement et un logement cylindrique 6 est aménagé à l'intérieur du bouchon, dans ladite tête 2 et dans le corps cylindrique 3. Ce logement 6 permet la réception d'un mécanisme interne 8 qui est adapté pour augmenter et diminuer le diamètre du corps cylindrique 3, et pour permettre l'évacuation des gaz qui sont comprimés à l'intérieur de la bouteille, présents entre le liquide conditionné et le bouchon.

Ce mécanisme interne 8 (figures 1 et 3) est constitué d'une vessie gonflable 10 qui est disposée dans le logement 6 de telle sorte qu'elle permette l'application d'une pression sur la face interne de celui-ci, sur une partie au moins de la hauteur du corps cylindrique 3. La pression appliquée doit de préférence être régulière sur au moins une ligne circulaire de ladite face interne pour assurer un bouchage hermétique convenable.
La vessie gonflable 10 est soumise à l'action d'une soupape à piston 13, manoeuvrable depuis l'extérieur par une tirette 14 en forme de languette textile ou métallique. La soupape 13 comporte un clapet interne du type anti-retour qui permet le gonflage de la vessie 10 par tout moyen approprié ; ce clapet permet également le dégonflage de la vessie par une manoeuvre de désactivation au moyen de la tirette 14.. D'autre part, une canalisation 16 s'étend depuis l'extrémité de la tête 2 jusqu'à la base du corps cylindrique 3. Cette canalisation 16 connecte le volume intérieur de la bouteille et l'extérieur ; elle comporte des moyens d'obturation amovibles, en forme de soupape à piston 17, manoeuvrable depuis l'extérieur par la tirette 18. La soupape 17 est du même type que la soupape 13 qui vient d'être décrite.

La tête de bouchon 2 comporte un ou deux orifices adaptés pour le passage des tirettes 14 et 18 : ce ou ces orifices sont aménagés sur le dessus ou sur le côté de la tête de bouchon 2, en fonction du positionnement des soupapes 13, 17 et de leur tirette 14, 18.

La vessie 10 et les soupapes 13, 17 sont portées par un noyau support 20. Tel qu'on l'a représenté sur la figure 3, ce noyau 20 est constitué d'une pièce cylindrique 21 dont l'embase 22 se prolonge par un axe 23 aboutissant à un socle 24. La vessie gonflable 10 a une forme générale cylindrique ; elle est positionnée autour de l'axe 23 et elle est fixée à l'une de ses extrémités sur l'embase 22 et à son autre extrémité sur le socle 24. Cette vessie 10 peut être réalisée en toute matière convenable, genre latex ou caoutchouc par exemple. Sa fixation sur l'embase 22 et le socle 24 peut être réalisée par toute technique assurant une jointure parfaitement hermétique (collage, sertissage ...).

La pièce cylindrique 21 est percée par une canalisation 25 qui s'étend depuis sa face supérieure jusqu'à l'embase 22, à l'intérieur de la vessie 10. La partie supérieure de cette canalisation 25 reçoit la soupape à piston 13, solidarisée par vissage par exemple.
D'autre part, le noyau support 20 est intégralement traversé par la canalisation 16 qui s'étend depuis la face supérieure de la pièce 21 jusqu'au socle 24 en passant par l'axe 23. Au-delà du socle 24, la canalisation 16 se prolonge par une pièce cylindrique saillante 27 qui est destinée à s'enfiler dans un orifice 28 aménagé dans la partie inférieure du corps de bouchon 3.

La partie supérieure de la canalisation 16 reçoit la soupape à piston 17, solidarisée par vissage par exemple.

Le noyau support 20 peut être réalisé d'un seul tenant par une opération de moulage-injection de matière plastique.

La découpe en deux parties du bouchon de liège, illustrée sur la figure 2, permet de masquer pratiquement intégralement le mécanisme interne 8. Après insertion de ce mécanisme 8 dans l'orifice 6, les deux parties du bouchon sont resolidarisées par collage. Seuls le ou les orifices de passage des tirettes 14, 18 sont visibles.

Après le remplissage de la bouteille, on intègre le bouchon 1 dans le goulot 4 de manière traditionnelle. Dans cette position inactive, le diamètre du corps de bouchon 3 est inférieur au diamètre du goulot 4 ce qui permet un positionnement sans effort.

La vessie 10 est ensuite gonflée par l'intermédiaire de la soupape 13 et le diamètre du corps cylindrique 3 augmente régulièrement jusqu'à ce que la pression appliquée sur la paroi interne du goulot soit suffisante pour obtenir une obturation hermétique.
Dans cette position active, si le bouchon n'était pas intégré dans le goulot, le diamètre du corps cylindrique serait supérieur à celui dudit goulot. Cette différence de diamètre est absorbée par la pression appliquée et par l'élasticité du liège.

On place enfin le muselet 30 avec la capsule supérieure 31 de façon à ne pas gêner l'accès aux tirettes 14 et 18 ; l'ensemble est recouvert d'une feuille de protection et de décoration, en aluminium ou autre.

L'ouverture de la bouteille s'effectue, tel qu'illustré sur la figure 4.
1) On ôte la feuille de protection,
2) On évacue les gaz comprimés entre le liquide conditionné et le bouchon, par une opération de traction sur la tirette 18 ; cette opération ouvre la canalisation 16, et les gaz sous pression s'échappent naturellement,
3) On enlève le muselet 30 et la capsule 31,
4) On actionne la tirette 14 pour dégonfler la vessie 10 et diminuer le diamètre du corps de bouchon 3, et enfin
5) On réalise l'opération de débouchage proprement dite consistant à enlever le bouchon, ceci sans aucun effort.

Bien entendu, si l'utilisateur le désire, il peut tout-à-fait ouvrir la bouteille de manière classique, c'est-à-dire en faisant « sauter » le bouchon après enlèvement du muselet métallique 30. Dans ce cas, les tirettes 14 et 18 ne sont pas utilisées.

Dans un mode de réalisation dérivé, on utilise deux soupapes différentes pour manoeuvrer la vessie gonflable. L'une des soupapes est utilisée pour le gonflage, lors de l'opération de bouchage de la bouteille ; l'autre soupape, munie de la tirette externe, est utilisée par le consommateur lors de l'ouverture de la bouteille.

La figure 5 illustre un mode de réalisation sensiblement différent dans lequel on retrouve le bouchon en liège 1 avec sa tête 2 et son corps cylindrique 3 logé dans le goulot 4 de la bouteille. Sur cette figure 5, le bouchon a été représenté en position inactive d'obturation, sans le muselet de verrouillage.

Le mécanisme interne 35 qui permet de faire varier le diamètre du corps de bouchon 3 consiste en un dispositif en forme de coin 36 qui actionne des organes d'écartement en forme d'ailettes radiales 37. Le coin 36 et les ailettes 37 sont logées dans un orifice borgne 38 qui s'étend sur l'axe du bouchon 1 et qui débouche dans la partie supérieure de la tête 2.

Le déplacement axial du coin 36 vers le bas entraîne l'écartement des ailettes 37 et l'augmentation du diamètre du corps de bouchon 3. Son déplacement vers le haut entraîne le resserrement desdites ailettes 37 et la diminution du diamètre du corps de bouchon. L'obturation hermétique du bouchon est avantageusement réalisée par des moyens mécaniques appropriés, en déplaçant le coin 36 vers le bas et en utilisant un système de verrouillage adapté pour maintenir cette position, par exemple un verrou en forme d'aiguille ou de goupille 39 inséré dans un orifice 40 aménagé dans la tête de bouchon et dans un orifice 41 aménagé dans le coin 36. L'ouverture est réalisée manuellement avant enlèvement du muselet métallique, en actionnant la tirette 42 du verrou 39 et, si nécessaire, la tirette 43 du coin 36.

Une canalisation de dégazage relie le volume interne de conditionnement à l'extérieur.
Cette canalisation peut être associée à une soupape manoeuvrable par une tirette depuis l'extérieur, d'une manière similaire au mode de réalisation précédent illustré sur les figures 1 à 4. Comme on l'a représenté sur la figure 5, on peut également prévoir une simple canalisation 44, sans soupape d'obturation, qui débouche dans le volume intérieur de la bouteille, au-dessus ou au niveau des moyens 35 qui permettent de faire varier le diamètre du corps de bouchon. De la sorte, lorsque le mécanisme 35 est activé, l'application hermétique du corps de bouchon 3 contre le goulot 4 empêche les gaz internes de s'évacuer. En revanche, lorsque ces moyens sont désactivés et que le diamètre du corps de bouchon 3 a été diminué pour devenir inférieur au diamètre du goulot 4, les gaz comprimés atteignent ledit orifice et ils s'échappent naturellement vers l'extérieur, avant même d'enlever le muselet de verrouillage.
En fait, le muselet plaque la tête 2 du bouchon contre la partie supérieure du goulot 4 et le joint étanche annulaire 45 ainsi formé, disposé en aval, n'empêche pas l'évacuation des gaz par la canalisation 44.

Dans le mode de réalisation représenté, cette canalisation 44 s'étend dans le corps de bouchon 3, sous la tête 2 et perpendiculairement à l'orifice axial 38. Elle raccorde ledit orifice 38 au volume interne de conditionnement, en amont du joint annulaire 45, mais en aval de la ligne ou du cylindre de compression défini par le mécanisme 35 contre la paroi interne du goulot.
L'évacuation des gaz s'effectue par cette canalisation 44 et par l'orifice borgne 38, sur le pourtour du coin 36, lors de l'actionnement de celui-ci.

Pour éviter l'échappement des gaz internes lors du stockage de la bouteille, du fait de la porosité éventuelle du liège, on peut prévoir de tapisser l'orifice interne 38 par un matériau étanche aux gaz.

Un troisième mode de réalisation possible est illustré sur les figures 6 et 7 dans lequel on retrouve le bouchon en liège 1 avec sa tête 2 et son corps cylindrique 3.

La figure 6 montre ce mode de réalisation en position inactive, c'est-à-dire avec un diamètre de corps de bouchon minimal.

La tête 2 et le corps cylindrique 3 sont percés par un orifice axial borgne 50 qui s'étend depuis l'extrémité de la tête 2 jusqu'à par exemple la partie supérieure de la dernière couche de liège naturel. Cet orifice borgne 50 a une forme générale cylindrique et il sert de logement pour un mécanisme expanseur 51 en forme de dispositif élastiquement déformable, adapté pour permettre de faire varier le diamètre du corps de bouchon sur au moins une partie de sa hauteur.

Ce mécanisme 51 est constitué d'un axe 52 muni d'une embase cylindrique 53 qui vient reposer dans le fond du logement 50. L'axe 52 a une longueur inférieure à celle du logement borgne 50 et il est centré à l'intérieur de celui-ci. Deux plots cylindriques 55 et 56 en matière élastique compressible, genre caoutchouc, sont enfilés sur l'axe 52, séparés par une entretoise rigide 57. Au repos, les plots de caoutchouc 55 et 56 ont un diamètre externe légèrement inférieur au diamètre interne de l'orifice 50.

Au-dessus du plot supérieur 55 on remarque la présence d'un piston 58 de forme générale cylindrique, également enfilé sur l'axe 52 et muni d'un orifice traversant 59 légèrement décalé par rapport à son diamètre.

La tête 2 du bouchon comporte un orifice pratiquement diamétral 60, qui le traverse de part en part, perpendiculairement à l'axe de l'orifice borgne 50. Au niveau de cet orifice 60, l'axe 52 comporte une rainure périphérique 62. Dans sa partie supérieure, l'axe 52 comporte encore une autre rainure périphérique 63. La fonction de ces deux rainures 62 et 63 sera explicitée plus loin.

D'autre part, une canalisation 65 est aménagée dans la tête de bouchon 2, à partir de l'orifice 60 jusqu'à la base de ladite tête 2 ; cette canalisation 65 relie l'extérieur et le volume intérieur de conditionnement.

L'obturation hermétique de la bouteille s'effectue en actionnant mécaniquement le piston 58 vers le bas pour comprimer et déformer les plots de caoutchouc 55 et 56. Pendant cette opération, l'axe 52 est maintenu en position pour éviter la détérioration de la partie inférieure du bouchon.

L'opération de compression des plots de caoutchouc 55 et 56 génère une pression sur la face interne de l'orifice 50, laquelle pression permet d'augmenter le diamètre du corps cylindrique 3 pour plaquer la paroi externe de ce dernier contre la face interne du goulot 4. Cette compression et le bouchage hermétique de la bouteille sont illustrés sur la figure 7.

Lorsque l'orifice 59 du piston 58 arrive en regard de l'orifice 60 de la tête en liège 2, on insère un verrou de blocage 66 en forme de goupille ou d'aiguille munie d'une tirette ou languette externe 67. Le verrou 66 traverse le corps du piston 58 en passant par la rainure 62 de l'axe 52 pour assurer un blocage efficace de l'ensemble. On obtient ainsi un blocage mécanique des deux plots de caoutchouc expansés 55 et 56.

L'extrémité supérieure de l'orifice 50 peut être obturé par une petite capsule de liège 68 et le muselet métallique 69 qui est adapté pour verrouiller le bouchon sur le goulot de la bouteille peut être positionné de manière classique.

Le débouchage de la bouteille s'effectue en enlevant le verrou 66 par une traction sur la languette 67. Les plots de caoutchouc 55, 56 reprennent leur position «repos» de par leur propre élasticité et le corps cylindrique 3 diminue de diamètre. Au cours de cette opération, les gaz comprimés au-dessus du liquide conditionné atteignent l'orifice 65 et ils sont évacués à l'extérieur par l'orifice latéral 60 ou par l'orifice borgne central 50.

On peut alors ôter le muselet métallique 69 sans risque d'éjection intempestive du bouchon.

Là encore, si nécessaire, la face intérieure de l'orifice borgne 50 peut être tapissée d'une matière étanche aux gaz pour éviter les risques de dégazage du fait d'une porosité éventuelle du liège utilisé.

A noter que la rainure 62 peut être remplacée par un orifice traversant disposé sur le diamètre de l'axe 52. Dans ce cas, l'orifice 60 est prévu sur le diamètre de la tête de bouchon et l'orifice 58 est aménagé sur le diamètre du piston 58.

A noter encore que la combinaison des deux plots élastiques 55 et 56 séparés par une entretoise 57 peut être remplacée par un plot de caoutchouc unique ou par une superposition de plusieurs plots.

On a représenté sur la figure 8, un mode de réalisation possible du dispositif mécanique permettant le bouchage hermétique par compression des plots élastiques 55 et 56.
Ce dispositif est constitué d'une mâchoire de maintien 70 dont les crochets inférieurs 71 sont destinés à venir s'insérer dans la rainure périphérique 63 de l'axe 52. La mâchoire 70 est actionnée élastiquement par une coulisse 72 dont l'extrémité est destinée à venir appliquer une pression sur le piston 58 en vue d'assurer la compression des plots 55 et 56. La coulisse 72 est entraînée par des vérins de manoeuvre 73 ; au cours de son mouvement de descente pour comprimer les plots 55 et 56, elle prend appui sur un pan coupé 74 aménagé sur les mâchoires 70 de façon à provoquer le resserrement des crochets 71 dans la rainure 63. De la sorte, les mâchoires 70 maintiennent constamment l'axe 52 au cours de l'opération de compression du mécanisme élastiquement déformable.
Une fois le verrou mis en position active de blocage, manuellement ou par des moyens mécaniques adaptés, la coulisse 72 est ramenée en position haute et les mâchoires 70 s'écartent par leur seule élasticité, pour libérer l'axe central 52.

Les différents modes de réalisation qui viennent d'être décrits permettent au consommateur de choisir le mode de débouchage de la bouteille : on peut utiliser la méthode classique de débouchage consistant à faire «sauter» le bouchon après avoir enlevé le muselet métallique ; dans ce cas, les moyens particuliers qui permettent de dégrossir le diamètre du corps de bouchon et les moyens de dégazage ne sont pas utilisés. On peut aussi mettre en oeuvre la méthode sécurisée et sans effort telle que décrite ci-avant en utilisant les moyens techniques originaux du bouchon.
Bien entendu, ce type de bouchon peut être appliqué pour d'autres types de liquides que le champagne. Il pourra remplir un rôle efficace d'obturation pour tous types de bouteilles contenant des vins mousseux, bières, eaux, etc ...

## Revendications

1. Dispositif en forme de bouchon pour une bouteille contenant un liquide effervescent tel que du champagne, lequel bouchon (1), réalisé en liège, est constitué d'une tête (2) destinée à venir prendre appui sur le goulot (4) de la bouteille, laquelle tête (2) est prolongée par un corps (3) de forme générale cylindrique ou légèrement tronconique destiné à être intégré dans ledit goulot (4), et lequel bouchon (1) comporte des moyens aptes à permettre l'évacuation des gaz qui sont comprimés au-dessus du liquide conditionné, caractérisé en ce qu'il comporte des moyens qui permettent de faire varier le diamètre du corps de bouchon (3), sur au moins une partie de sa hauteur, pour lui faire prendre, soit une position inactive dans laquelle ledit corps de bouchon (3) a un petit diamètre permettant de faciliter son positionnement sur le goulot de la bouteille et permettant de faciliter son enlèvement dudit goulot après évacuation des gaz comprimés au-dessus du liquide conditionné, soit une position active dans laquelle ledit corps de bouchon (3) a un diamètre plus important assurant un bouchage hermétique de la bouteille.

2. Dispositif selon la revendication 1, caractérisé en ce que les moyens qui permettent de faire varier le diamètre du corps de bouchon (3) sont constitués d'un dispositif interne (8, 35, 51) intégré dans un logement (6, 38, 50) aménagé dans ledit corps de bouchon (3), lequel dispositif interne (8, 35, 51) est adapté pour occuper - une position inactive dans laquelle le diamètre du corps de bouchon (3) est inférieur au diamètre intérieur du goulot (4) de la bouteille et - une position active dans laquelle le diamètre du corps de bouchon (3) est grossi pour obtenir une obturation hermétique dans le goulot (4) de la bouteille.

3. Dispositif selon la revendication 2, caractérisé en ce qu'il comporte un dispositif interne (8, 35, 51) qui est adapté pour permettre l'application d'une pression régulière sur au moins une ligne circulaire de la face interne du logement de réception (6, 38, 50).

4. Dispositif selon l'une quelconque des revendications 2 ou 3, caractérisé en ce que les moyens qui permettent de faire varier le diamètre du corps de bouchon (3) consistent en une vessie (8) munie de moyens de gonflage et de dégonflage (13, 25).

5. Dispositif selon la revendication 4, caractérisé en ce qu'il comporte une ou plusieurs soupape(s) (13) pour le gonflage et le dégonflage de la vessie (8), la soupape de dégonflage (13) étant munie de moyens d'actionnement (14) disposés au niveau de la tête de bouchon (2).

6. Dispositif selon l'une quelconque des revendications 2 ou 3, caractérisé en ce que les moyens qui permettent de faire varier le diamètre du corps de bouchon (3) consistent en un dispositif en forme de coin (36) dont le déplacement longitudinal permet l'écartement ou le resserrement d'ailettes (37) réparties sur la périphérie du logement (38) de réception.

7. Dispositif selon l'une quelconque des revendications 2 ou 3, caractérisé en ce que les moyens qui permettent de faire varier le diamètre du corps de bouchon (3) consistent en un dispositif élastiquement déformable (55, 56), actionné par un piston (58).

8. Dispositif selon la revendication 7, caractérisé en ce qu'il comporte au moins un plot élastique (55, 56) en forme de cylindre enfilé sur un axe (52) muni d'une embase de retenue (53), lequel plot cylindrique (55, 56) est soumis à l'action d'un piston (58) qui coulisse sur ledit axe (52) et qui est muni d'un verrou amovible (66) qui est disposé au niveau de la tête de bouchon (2) pour pouvoir être désactivé par l'utilisateur.

9. Dispositif selon la revendication 8, caractérisé en ce qu'il comporte deux plots cylindriques (55 et 56) enfilés sur l'axe support (52) et séparés par une entretoise (57).

10. Dispositif selon l'une quelconque des revendications 1 à 9, caractérisé en ce que les moyens aptes à permettre l'évacuation des gaz qui sont comprimés au-dessus du liquide conditionné sont constitués d'une canalisation (16) aménagée dans le bouchon (1), laquelle canalisation (16) fait la liaison entre le volume intérieur de la bouteille et l'extérieur, et laquelle canalisation (16) comporte des moyens d'obturation amovibles, du genre soupape (17), munis de moyens d'actionnement (18) disposés au niveau de la tête de bouchon (2).

11. Dispositif selon l'une quelconque des revendications 1 à 9, caractérisé en ce que les moyens aptes à permettre l'évacuation des gaz qui sont comprimés au-dessus du liquide conditionné, sont constitués d'une canalisation (40, 65) qui est aménagée dans le bouchon (1) et qui fait la liaison entre le volume intérieur de la bouteille et l'extérieur, laquelle canalisation (40, 65) débouche dans le volume intérieur de la bouteille, au niveau ou au-dessus des moyens (35, 51) qui permettent de faire varier le diamètre du corps de bouchon (3).

12. Dispositif selon l'une quelconque des revendications 1 à 11, caractérisé en ce qu'il comporte un muselet (30, 69) pour verrouiller le bouchon sur le goulot de la bouteille, lequel muselet permet de réaliser l'opération de dégazage sans risque de voir le bouchon sauter.

13. Procédé de bouchage et de débouchage d'une bouteille contenant un liquide effervescent tel que du champagne, au moyen d'un dispositif selon l'une quelconque des revendications 1 à 12, caractérisé en ce qu'il consiste, pour le bouchage :
a) à placer le bouchon sur le goulot de la bouteille, après conditionnement du liquide,
b) à mettre en oeuvre les moyens qui permettent de faire varier le diamètre du corps de bouchon, pour augmenter ce diamètre en vue d'obturer hermétiquement la bouteille,
c) à placer éventuellement le muselet de verrouillage,
et, pour le débouchage :
d) à mettre en oeuvre les moyens qui permettent de faire varier le diamètre du corps de bouchon pour diminuer ce diamètre,
e) à évacuer les gaz comprimés au-dessus du liquide conditionné, cette opération pouvant être réalisée avant, pendant ou après l'opération d),
f) à enlever le cas échéant le muselet de verrouillage avant d'ôter librement le bouchon.

## Patentansprüche

1. Vorrichtung in der Form eines Stöpsels für eine mit einer schäumenden Flüssigkeit z.B. Champagner gefüllte Flasche, wobei der Stöpsel (1) aus Kork aus einem Kopf (2) besteht, der auf dem Hals (4) der Flasche aufliegt, und wobei der Kopf (2) mit einem Körper (3) verlängert wird, dessen Form im allgemeinen zylindrisch oder leicht kegelstumpfartig ausgebildet ist und welcher in den Flaschenhals (4) eingeführt wird, und dieser Stöpsel mit Mitteln versehen ist, die das Ablassen der Gase, die oberhalb der abgefüllten Flüssigkeit komprimiert sind, ermöglichen, dadurch gekennzeichnet, dass der Stöpsel mit Mitteln bestückt ist, die es ermöglichen, den Durchmesser des Stöpsels (3) wenigstens über einen bestimmten Abschnitt seiner Höhe zu verändern, um diesen entweder in eine nicht aktive Position zu bringen, in welcher der Stöpselkörper (3) einen kleinen Durchmesser besitzt, der es ermöglicht, dessen Positionierung auf dem Flaschenhals und die Abnahme vom Flaschenhals nach Ablassen der sich oberhalb der abgefüllten Flüssigkeit befindlichen komprimierten Gase zu erleichtern, oder aber eine aktive Position besitzt, in welcher der Stöpselkörper (3) einen größeren Durchmesser aufweist und somit den hermetischen Verschluss der Flasche sichert.

2. Vorrichtung nach Anspruch 1, dadurch gekennzeichnet, dass die Mittel, die es ermöglichen, den Durchmesser der Stöpselkörpers (3) zu verändern, aus einer internen Vorrichtung (8, 35, 51) bestehen, die in einer im Inneren des Stöpsels (3) ausgebildeten Aufnahme (6, 38, 50) integriert sind, wobei die interne Vorrichtung (8, 35, 51) dazu geeignet ist, entweder eine nicht aktive Position einzunehmen, in welcher der Durchmesser des Stöpselkörpers (3) kleiner als der Innendurchmesser des Halses (4) der Flasche ist, oder eine aktive Position, in welcher der Durchmesser des Stöpselkörpers (3) vergrößert wird, um zu erreichen, dass der Hals (4) der Flasche hermetisch verschlossen wird.

3. Vorrichtung nach Anspruch 2, dadurch gekennzeichnet, dass sie eine interne Vorrichtung (8, 35, 51) beinhaltet, die dazu geeignet ist, einen regelmäßigen Druck auf wenigstens eine Umkreislinie der Innenseite der Aufnahme (6, 38, 50) auszuüben.

4. Vorrichtung nach einem der Ansprüche 2 oder 3, dadurch gekennzeichnet, dass die Mittel, die es ermöglichen, den Durchmesser des Stöpselkörpers (3) zu variieren, aus einer Blase (8) bestehen, die mit Aufblas- bzw. Abblasmitteln ausgestattet ist.

5. Vorrichtung nach Anspruch 4, dadurch gekennzeichnet, dass sie ein oder mehrere Ventil(e) (13) zum Aufblasen und zum Abblasen der Blase (8) besitzt, wobei das Abblasventil (13) mit Betätigungsvorrichtungen (14) ausgestattet ist, die auf dem Stöpselkopf (2) angeordnet sind.

6. Vorrichtung nach einem der Ansprüche 2 oder 3, dadurch gekennzeichnet, dass die Mittel, die es ermöglichen, den Durchmesser des Stöpselkörpers (3) zu variieren, aus einer eckenartig ausgebildeten Vorrichtung 36 bestehen, dessen Längsverschiebung das Abspreizen oder das Anlegen von Flügeln (37), die in der Umgebung der Aufnahme (38) angebracht sind, zur Folge hat.

7. Vorrichtung nach einem der Ansprüche 2 oder 3, dadurch gekennzeichnet, dass die Mittel, die es ermöglichen, den Durchmesser des Stöpselkörpers (3) zu variieren, aus einer elastisch deformierbaren Vorrichtung (55, 56) bestehen, die durch einen Kolben (58) betätigt wird.

8. Vorrichtung nach Anspruch 7, dadurch gekennzeichnet, dass sie mit mindestens einem elastischen Klotz (55, 56) in der Form eines auf eine Achse (52) eingeführten Zylinders bestückt ist, der mit einer Aufsatzfläche (53) versehen ist, wobei der zylindrische Klotz (55, 56) von einem Kolben (58) betätigt wird, der auf der Achse (52) gleitet, und welcher mit einer abnehmbaren Verriegelung (66) ausgestattet ist, die auf dem Stöpselkörper (2) angeordnet ist, um vom Anwender deaktiviert werden zu können.

9. Vorrichtung nach Anspruch 8, dadurch gekennzeichnet, dass sie zwei zylindrische Klötze (55 und 56) beinhaltet, die auf eine Trägerachse (52) eingeführt werden und durch ein Distanzstück (57) beabstandet sind.

10. Vorrichtung nach einem der Ansprüche 1 bis 9, dadurch gekennzeichnet, dass die geeigneten Mittel zum Ablassen der über der abgefüllten Flüssigkeit befindlichen komprimierten Gase mit einem Kanalsystem (16) ausgestattet sind, das im Stöpsel (1) angeordnet ist, wobei dieses Kanalsystem (16) die Verbindung vom Innenraum der Flasche nach außen herstellt, und wobei das Kanalsystem (16) abnehmbare Verschlussmittel in der Art eines Ventils (17) beinhaltet, die mit Betätigungsmitteln (18) versehen sind, die auf dem Stöpselkopf (2) angebracht sind.

11. Vorrichtung nach einem der Ansprüche 1 bis 9, dadurch gekennzeichnet, dass die geeigneten Mittel zum Ablassen der über der abgefüllten Flüssigkeit befindlichen komprimierten Gase aus einem Kanalsystem (40, 65) bestehen, das im Stöpsel (1) angebracht wird und welches die Verbindung vom Innenraum der Flasche nach außen herstellt, wobei das Kanalsystem (40, 65) in den Innenraum der Flasche mündet und zwar auf der Höhe oder oberhalb der Mittel (35, 51), die es ermöglichen, den Durchmesser des Stöpselkörpers (3) zu variieren.

12. Vorrichtung nach einem der Ansprüche 1 bis 11, dadurch gekennzeichnet, dass sie mit einem Gitterkörbchen (30, 69) versehen ist, um den Stöpsel auf dem Flaschenhals zu verriegeln, wobei das Gitterkörbchen ermöglicht, die Gase abzulassen, ohne Gefahr zu laufen, dass der Stöpsel hochgeht.

13. Verfahren zum Verschließen und zum Öffnen einer Flasche, die eine schäumende Flüssigkeit wie z. B. Champagner beinhaltet, mittels einer Vorrichtung nach einem der Ansprüche 1 bis 12, dadurch gekennzeichnet, dass sie zum Verschließen folgende Schritte beinhaltet:
a) Auflegen des Stöpsels nach dem Abfüllen mit der Flüssigkeit auf den Flaschenhals,
b) Betätigen der Vorrichtungen, die es ermöglichen, den Durchmesser des Stöpselkörpers zu variieren, um diesen Durchmesser zwecks hermetischem Verschluss der Flasche zu vergrößern,
c) ggf. Anbringen des Gitterkörbchens,
und für das Öffnen folgende Schritte beinhaltet:
d) Betätigen der Vorrichtungen, die es ermöglichen, den Durchmesser des Stöpselkörpers zu variieren, um diesen Durchmesser zu verkleinern,
e) Ablassen der sich über der abgefüllten Flüssigkeit befindlichen komprimierten Gase, wobei dieser Schritt vor, während oder nach dem Arbeitsschritt d) durchgeführt werden kann,
f) ggf. Abnehmen des Verschlussgitterkörbchens, bevor der Stöpsel aus der Flasche entnommen wird.

## Claims

1. A device in the form of a cork for a bottle containing an effervescent liquid such as champagne, whereas the said cork (1), consists of a head (2) intended for resting on the neck (4) of the bottle, which head (2) is extended by a body (3) more or less cylindrical in shape or slightly truncated for integration in the said neck (4), and the said cork (1) comprises means for allowing evacuation of the gases that are compressed above the packaged liquid, characterised in that it comprises means to vary the diameter of the body of the cork (3), over at least a portion of its height, so that it may adopt, either an inactive position in which the said cork body (3) has a small diameter thereby enabling easier positioning on the neck of the bottle and easier removal from the said neck after evacuation of the gases compressed above the packaged liquid, or an active position in which the said cork body (3) has a greater diameter ensuring hermetic sealing of the bottle.

2. A device according to claim 1, characterised in that the means enabling to vary the diameter of the cork body (3) consist of an internal device (8, 35, 51) integrated in a housing (6, 38, 50) provided in the said cork body (3), which internal device (8, 35, 51) is formed to adopt - an inactive position in which the diameter of the cork body (3) is smaller than the inside diameter of the neck (4) of the bottle and - an active position in which the diameter of the cork body (3) is increased to provide hermetic sealing in the neck (4) of the bottle.

3. A device according to claim 2, characterised in that it comprises an internal device (8, 35, 51) that is formed to enable application of regular pressure over at least a circular line of the internal face of the reception housing (6, 38, 50).

4. A device according to any one of claims 2 or 3, characterised in that the means that enable to vary the diameter of the cork body (3) consist of a bladder (8) fitted with inflating and deflating means (13, 25).

5. A device according to claim 4, characterised in that it comprises one or several valves (13) to inflate and to deflate the bladder (8), whereas the deflating valve (13) is fitted with actuating means (14) arranged at the cork head (2).

6. A device according to any one of claims 2 or 3, characterised in that the means that enable to vary the diameter of the cork body (3) consist of a wedge-shaped device (36) whose longitudinal displacement enables to bring fins (37) distributed on the periphery of the reception housing (38) apart or closer.

7. A device according to any one the claims 2 or 3, characterised in that the means that enable to vary the diameter of the cork body (3) consist of an elastically liable to be modified in shape device (55, 56), actuated by a piston (58).

8. A device according to claim 7, characterised in that it comprises at least one elastic pin (55, 56) in the form of a cylinder inserted onto an axle (52) fitted with a retaining base (53), which cylindrical pin (55, 56) is subject to the action of a piston (58) that slides on the said axle (52) and that is fitted with a removable lock (66) that is arranged at the cork head (2) and that can be released by the user.

9. A device according to claim 8, characterised in that it comprises two cylindrical pins (55 and 56) inserted onto the supporting axle (52) and separated by a spacer (57).

10. A device according to any one of claims 1 td 9, characterised in that the means enabling evacuation of the gases that are compressed above the packaged liquid consist of a ductwork (16) provided in the cork (1), which ductwork (16) connects the internal volume of the bottle and the outside, and which ductwork (16) comprises removable clogging means, such as a valve (17), fitted with actuating means (18) arranged at the cork head (2).

11. A device according to any one of claims 1 to 9, characterised in that the means enabling evacuation of the gases that are compressed above the packaged liquid, consist of a ductwork (40, 65) provided in the cork (1), and which connects the internal volume of the bottle and the outside, which ductwork (40, 65) leads to the internal volume of the bottle, at or above the means (35, 51) that enable to vary the diameter of the cork body (3).

12. A device according to any one of claims 1 to 11, characterised in that it comprises a snout (30, 69) to lock the cork on the neck of the bottle, which snout enables degassing without ejecting the cork.

13. A process for corking and uncorking a bottle containing an effervescent liquid such as champagne, using a device according to any one of claims 1 to 12, characterised in that it consists, for corking, in the steps of:
a) putting the cork on the neck of the bottle, after packaging of the liquid,
b) implementing the means that enable to vary the diameter of the cork body, to increase this diameter with a view to seal the bottle hermetically,
c) putting the locking snout if required,
and for uncorking, in the steps of:
d) implementing the means that enable to vary the diameter of the cork body, to reduce this diameter,
e) evacuating the gases compressed above the packaged liquid, whereas this operation can be performed before, during or after operation d),
f) removing if required the locking snout before uncorking freely.
